# EUROPÄISCHE PATENTSCHRIFT

(11) **EP 0 732 554 B1**
(45) Veröffentlichungstag und Bekanntmachung des Hinweises auf die Patenterteilung: **22.11.2000**
(21) Anmeldenummer: 96101434.7
(22) Anmeldetag: 01.02.1996
(51) Int. Cl.: F25B 39/02, F28D 1/03

(54) **Verdampfer, insbesondere für verdichterbetriebene Haushalts-Kältegeräte**
Evaporator, in particular for compressor-operated domestic refrigerators
Evaporateur, particulièrement pour des réfrigérateurs ménagers à compresseur

(30) Priorität: 16.03.1995 DE 19509571
(43) Veröffentlichungstag der Anmeldung: 18.09.1996
(73) Patentinhaber: BSH Bosch und Siemens Hausgeräte GmbH, 81669 München (DE)
(72) Erfinder: Cieslik, Detlef, D-89537 Giengen (DE); Rupp, Alexander, Dipl.-Ing. (FH), D-89567 Sontheim-Bergenweiler (DE); Arnold, Friedrich, Dipl.-Ing., D-73432 Aalen (DE)

(56) Entgegenhaltungen:
- EP-A- 0 602 379
- EP-A- 0 732 553
- DE-A- 1 809 673
- DE-A- 3 804 863
- DE-A- 4 141 641
- DE-C- 3 741 140
- GB-A- 856 477

## Beschreibung

Die Erfindung betrifft einen Verdampfer, insbesondere für verdichterbetriebene Haushaltsgeräte, mit wenigstens zwei als Wärmetauschflächen dienenden Verdampferabschnitten unterschiedlicher Kälteleistung, welchen das von einem Kompressor geförderte Kältemittel über Einspritzstellen zugeführt ist und welche zu einer zusammenhängenden Blechplatine verbunden sind.

Aus der britischen Patentschrift GB-A-856 477 ist eine zwei Abschnitte, nämlich einen Gefrierfachabschnitt und einen Kühlfachabschnitt aufweisende Verdampferplatine bekannt, welche eine in Kühlfachabschnitt angeordnete Kältemitteleinspritzstelle besitzt, von wo aus das eingespritzte Kältemittel nachdem es den Kühlfachabschnitt zumindest in einem gewissen Bereich durchflossen hat, dem Gefrierfachabschnitt zugeführt ist. Hierdurch wird die Temperatur des Kühlfachabschnitts durch den darauf angeordneten, an der Kältemitteleinspritzstelle zum Gefrierfach führenden Kältemittelkanal maßgeblich beeinflußt.

Ferner ist in der DE-OS 38 04 863 eine Verdampferplatine gezeigt und beschrieben, welche sich zum Einsatz in einem Kühlgerät mit drei thermisch voneinander getrennten Kühlfächern eignet, von denen jedes durch eine Verdampferabschnitt des platinenartigen Verdampfers gekühlt ist. Jedem der Verdampferabschnitte ist dabei ein zur Druckminderung des von einem Verdichter geförderten Kältemittels dienendes Einspritzrohr zugeordnet, welche in einer Zunge der Verdampferplatine angeordnet sind. Die an die Einspritzrohre anschließenden Zuführkanäle für das Kältemittel zu den Kältemittel-Kanalanordnungen der einzelnen Verdampferabschnitte sind entlang eines allen drei Verdampferabschnitten gemeinsamen Platinenbereichs an die jeweilige Kanalanordnung des Verdampferabschnitts herangeführt, wodurch es zu Überlappungen der Kältemittel-Zuführkanalabschnitte kommt. Bedingt durch diese Übelappungen der Kältemittel-Zuführkanäle findet trotz der für jeden Verdampferabschnitt vorgesehenen Einspritzstelle eine unerwünschte und nicht unerhebliche Temperaturbeeinflussung des von dem jeweiligen Verdampferabschnitt gekühlten Kühlfaches statt.

Aufgabe der Erfindung ist es, aufbauend auf diesem Stand der Technik, Maßnahmen vorzuschlagen, aufgrund welcher eine Temperaturbeeinflussung des jeweilig anderen Verdampferabschnitts vermieden ist.

Diese Aufgabe wird gemäß der Erfindung dadurch gelöst, daß jeder der Verdampferabschnitte an seiner Wärmetauschfläche mit einer Einspritzstelle für das Kältemittel ausgestattet ist, und daß die Verdampferabschnitte innerhalb der Blechplatine thermisch voneinander weitestgehend entkoppelt sind.

Durch die dezentrale, jedem Verdampferabschnitt separat zugeordnete Einspritzstelle ist eine gezielte Beaufschlagung des mit Kältemittel zu versorgenden Verdampferabschnitts gewährleistet, ohne daß über einen der Verdampferabschnitte hinwegführende Kältemittel-Zuführkanäle zum anderen Verdampferabschnitt die Temperatur dieses Verdampferabshnitts ungewollt beeinflussen. Durch eine derartige Ansteuerung der einzelnen Verdampferabschnitte ist demzufolge eine exakt steuerbare Abkühlung eines jeden durch einen solchen Verdampferabschnitt gekühlten Kühlfaches möglich.

Nach einer weiteren bevorzugten Ausführungsform des Gegenstandes der Erfindung ist vorgesehen, daß drei Verdampferabschnitte vorgesehen sind, von denen einer eine höhere Kälteleistung als die beiden anderen aufweist und jedem der anderen Verdampferabschnitte in Reihenschaltung hochgeschaltet ist.

Durch eine derartige Verdampferanordnung wird der Verdampferabschnitt höherer Kälteleistung bei Beaufschlagung des Verdampferabschnitts geringerer Kälteleistung stets zusätzlich mit flüssigem Kältemittel beaufschlagt und somit mitgekühlt, so daß die Kältebedarfszyklen für den Verdampfer höherer Kälteleistung entsprechend vergrößert werden können.

Besonders einfach herzustellen, aber einen hohen Wirkungsgrad weist eine thermische Entkopplung auf, wenn nach einer nächsten bevorzugten Ausführungsform des Gegenstandes der Erfindung vorgesehen ist, daß die Verdampferabschnitte thermisch durch Aussparungen in der Blechplatine zwischen den einzelnen Verdampferabschnitten entkoppelt sind.

Nach einer weiteren vorteilhaften Ausgestaltung des Gegenstandes der Erfindung ist vorgesehen, daß jeder der Verdampferabschnitte geringerer Kälteleistung seine Einspritzstelle an der Wärmetauschfläche im Nahbereich seiner vom Verdampferabschnitt höherer Kälteleistung abgewandten Verdampferabschnittsseite aufweist.

Durch eine derartige Lösung ist einerseits der Strömungsweg für das Kältemittel verkürzt und andererseits sind siphonartige Kältemittel-Kanalanordnungen innerhalb des Verdampferabschnitts vermieden, so daß die Geräuschentwicklung vor allem in den Stehzeiten des Kältemittelverdichters deutlich verringert sind.

Eine besonders günstige und zweckmäßige kältetechnische Ankopplung der beiden Verdampferabschnitte ergibt sich, wenn nach einer weiteren vorteilhaften Ausgestaltung des Gegenstandes der Erfindung vorgesehen ist, daß der Verdampferabschnitt höherer Kälteleistung mit den jeweils anderen Verdampferabschnitten über einen mit Kältemittelkanälen versehenen Verbindungssteg kältetechnisch verbunden sind.

Auf besonders einfache Weise ist eine Kältemittelzuführung anschließbar, wenn gemäß einer weiteren bevorzugten Ausführungsform des Gegenstandes der Erfindung ist vorgesehen, daß die Verdampferabschnitte geringerer Kälteleistung ihre Einspritzstelle im wesentlichen in der Mitte an der vom dem Verdampferabschnitt höherer Kälteleistung abgewandten Verdampferabschnittseite aufweisen.

Außerdem ist durch eine derartige Lösung eine für drei unterschiedliche Temperaturbereiche geeignete Verdampferplatine erzeugt, welche aufgrund des Ortes für die Einspritzstellen kostengünstig herstellbar und zugleich fertigungsfreundlich handhabbar ist.

Nach einer letzten bevorzugten Ausführungsform des Gegenstandes der Erfindung ist vorgesehen, daß die beiden Verdampferabschnitte geringerer Kälteleistung zureinander durch einen zwischen ihren benachbarten Abschnittseiten vorgesehenen Haltesteg fixiert sind.

Durch den Haltesteg zwischen den beiden Verdampferabschnitten ist eine Fixierung und Stabilisierung der beiden Verdampferabschnitte zueinander erreicht, so daß das Handling der Verdampferplatine in den einzelnen Fertigungsabschnitten deutlich verbessert ist.

Die Erfindung ist in der nachfolgenden Beschreibung am Beispiel eines in der beigefügten Zeichnung vereinfacht dargestellten Drei-Temperaturen-Verdampfers erläutert.

Die einzige Figur zeigt einen platinenartigen Verdampfer in gestreckter Darstellung mit drei innerhalb der Platinenfläche angeordneten Verdampferabschnitten.

Ein platinenartigen Verdampfer 10 zum Einsatz in einen nicht dargestellten Mehrtemperaturen-Haushalts-Kältegerät ist aus zwei miteinander durch Preßschweißen verbundenen Aluminium-Blechplatinen gebildet, zwischen welchen die Kältemittel-Kanalanordnung des Verdampfers 10 eingebracht ist. Der Verdampfer 10 weist drei hinsichtlich ihres Flächenanteils verschieden große Verdampferabschnitte auf, von denen der mit dem größten Flächenanteil ausgestattete Verdampferabschnitt 11 als Gefrierfachverdampfer ausgebildet ist. Dieser weist einen Bodenbereich 12, einen Rückwandbereich 13 und einen Deckenbereich 14 auf, welche als Wärmetauschflächen dienen und welche zu diesem Zweck mit einem von Kältemittel durchströmten Kältemittelkanal 15 versehen sind. Das zur Durchströmung des Kältemittelkanals 15 dienende Kältemittel wird dabei im Deckenbereich 14 anhand einer durch Verprägen eines Drosselrohrs ausgebildeten Einspritzstelle 16 dem Kältemittelkanal 15 des Verdampferabschnitts 11 zugeführt.

Dem Verdampferabschnitt 11 ist strömungstechnisch ein Verdampferabschnitt 17 vorgeschaltet, welcher zur Kühlung eines Null-Grad-Faches dient und welcher über einen Verbindungssteg 18 mit ersterem mechanisch verbunden ist. Zur mechanischen Anbindung dient etwa nur ein Drittel der Länge des Verbindungssteges 18, während der verbleibende Längenabschnitt vom Verdampferabschnitt 11 freigespart ist, so daß der Verdampferabschnitt 11, welcher infolge seiner [-förmigen Einbauformgebung mit seiner am Bodenbereich 12 senkrecht zur Ebene des Verdampferabschnitts 17 angeordnet ist, weitestgehend thermisch von diesem entkoppelt ist. Für den Fall, daß der Verdampferabschnitt 11 nicht wie im vorliegenden Ausführungsbeispiel einer [-förmigen Formgebung unterworfen ist, sondern als ebene Platine ausgebildet ist, dient zur thermischen Entkopplung zwischen den benachbarten Seitenkanten der Verdampferabschnitte 11 und 17 eine Aussparung 19, welche sich im wesentlichen über die gesamte Breite der zueinander benachbart liegenden Verdampferabschnittsseiten der Verdampferabschnitte 11 u. 17 erstreckt. Gegenüber den unmittelbar benachbarten Verdampfer-Abschnittsseiten ist der Verdampferabschnitt 17 auf seiner in Einbaulage unten befindlichen Querseite in etwa mittig zu deren Breite mit einer Anschlußstelle versehen. In diese ist zur Einbringung ein als Einspritzrohr dienendes, nicht dargestellten Drosselrohres einbringbar, welches in der Anschlußstelle anhand einer Lötverbindung und druckdicht festgesetzt ist und welches eine Einspritzstelle 20 erzeugt. An die Einspritzstelle 20 ist ein in Windungen verlaufender Kältemittelkanal 21 angeschlossen, welcher sich mit seinen Windungen bis in den Nahbereich der seitlichen Ränder des Verdampferabschnitts 17 erstreckt und welcher entlang des Verbindungssteges 18 bis hin zu dessen mechanischen Anbindungsstelle an dem Verdampferabschnitt 11 als Doppelkanal ausgeführt ist. Von dort ist er einzügig über den Rückwandbereich 13 bis in den Deckenbereich 14 geführt, wo er an einer in Strömungsrichtung des Kältemittels nach der Einspritzstelle 16 liegenden Einbindungsstelle im Rückwandbereich 13 mit der Kältemittel-Kanalanordnung des Verdampferabschnitts 11 verbunden ist.

Dem Verdampferabschnitt 11 ist kältetechnisch ein weiterer, zur Kälteerzeugung in einem Kühlfach dienender Verdampferabschnitt 22 vorgeschaltet, welcher über einen Verbindungssteg 23 mechanisch mit dem Verdampferabschnitt 11 mechanisch verbunden ist. Der Verbindungssteg 23 ist an der dem Verbindungssteg 18 gegenüberliegenden Längsseite der Verdampferplatine 10 vorgesehen und verläuft entlang des Bodenbereichs 12 und des Verdampferabschnitts 17, wobei der Verbindungssteg 23 an beiden zur Vermeidung von Wärmebrücken durch im Abstand voneinander angeordneten schmalen Haltezungen fixiert ist. Der Verbindungssteg 23 ist mit einem als Doppelkanal ausgeführten Kältemittelkanal 25 versehen, welcher im Anbindungsbereich des Verbindungssteges 23 an den Verdampferabschnitt 11 wieder zu einem einzügigen Kältemittelkanal zusammengeführt ist und über den Bodenbereich 12, dem Rückwandbereich 13 und dem Deckenbereich 14, der nach der Einspritzstelle 16 liegenden Einbindungsstelle im Rückwandbereich 13 zugeführt ist. Ebenso wie im Bereich der Anbindungsstelle des Verbindungssteges 23 an den Verdampferabschnitt 11 ist der als Doppelkanal ausgeführte Kältemittelkanal 25 im Bereich seines Übergangs zum Verdampferabschnitt 22 wieder zu einem einzügigen Kanal zusammengeführt. Dieser ist in Windungen verlaufend, über die Höhe des Verdampferabschnitts 22 angeordnet und an dessen vom Verdampferabschnitt 17 abgewandten, in Einbaulage des Verdampfers 10 untenliegenden Querseite mit einer Anschlußstelle verbunden. Diese dient zur Aufnahme eines nicht dargestellten Einspritzrohres, welches in der Anschlußstelle durch eine Lötverbindung druckdicht am Verdampferabschnitt 22 zur Ausbildung einer Einspritzstelle 26 festgesetzt ist. Zwischen dem Verdampferabschnitt 22 und dem Verdampferabschnitt 17 ist ein zu deren thermischen Entkopplung dienende Aussparung 27 vorgesehen, welche sich zwischen dem Verbindungssteg 23 und einem Haltesteg 28 erstreckt. Dieser ist sowohl an dem Verdampferabschnitt 17 als auch an den Verdampferabschnitt 22 angebunden und dient zur Fixierung und Stabilisierung des Verdampferabschnitts 22 während des Fertigungsablaufes des Verdampfers 10, wobei er nach der Fixierung des Verdampfers 10 an einem Kältegerät durchtrennt ist, um die Wärmeleitung zwischen den Verdampferabschnitten 17 und 22 weitestgehend zu unterbinden und somit die thermische Entkopplung zwischen diesen beiden Verdampferabschnitten 17 und 22 zu verbessern.

Jeder der Verdampferabschnitte 11, 17 und 22 ist gezielt über elektrisch ansteuerbare, nicht gezeigte Magnetventile mit flüssigem Kältemittel beaufschlagbar, wobei die Magnetventile in Abhängigkeit einer Kälteanforderung aus den Kältefächern des Kältegerätes gesteuert sind.

Das den Verdampferabschnitten 11, 17 und 22 über die diesen zugeordneten Einspritzstellen 16, 20 und 26 zugeführte flüssige Kältemittel wird nach seinem Verdampfen in gasförmigen Zustand über eine einzige, im Deckenbereich 14 des Gefrierfachverdampfers 11 angeordneten Saugstelle 29 von einem Kältemittelverdichter abgesaugt.

## Patentansprüche

1. Verdampfer, insbesondere für Verdichter betriebene Haushaltsgeräte, mit wenigstens zwei als Wärmetauschflächen dienenden Verdampferabschnitten (11, 17, 22) unterschiedlicher Kälteleistung, welchen das von einem Kompressor geförderte Kältemittel über Einspritzstellen (16, 20, 26) zugeführt wird und welche zu einer zusammenhängenden Blechplatine verbunden sind, **dadurch gekennzeichnet,** daß jeder der Verdampferabschnitte (11, 17, 22) an seiner Wärmetauschfläche mit einer Einspritzstelle (16, 20, 26) für das Kältemittel ausgestattet ist und daß die Verdampferabschnitte (11, 17, 22) innerhalb der Blechplatine thermisch voneinander weitestgehend entkoppelt sind.

2. Verdampfer nach Anspruch 1, **dadurch gekennzeichnet,** daß drei Verdampferabschnitte (11, 17, 22) vorgesehen sind, von denen einer eine höhere Kälteleistung als die beiden anderen aufweist und jedem der anderen Verdampferabschnitte (17, 22) in Reihenschaltung nachgeschaltet ist.

3. Verdampfer nach einem der Ansprüche 1 oder 2, **dadurch gekennzeichnet,** daß die Verdampferabschnitte (11, 17, 22) thermisch durch Aussparungen (19, 27) in der Blechplatine zwischen den einzelnen Verdampferabschnitten (11, 17, 22) entkoppelt sind.

4. Verdampfer nach einem der Ansprüche 1 bis 3, **dadurch gekennzeichnet,** daß jeder der Verdampferabschnitte (17, 22) geringerer Kälteleistung seine Einspritzstelle an der Wärmetauschfläche (20, 26) im Nahbereich seiner vom Verdampferabschnitt (11) höherer Kälteleistung abgewandten Verdampferabschnittsseite aufweist.

5. Verdampfer nach einem der Ansprüche 1 bis 4, **dadurch gekennzeichnet,** daß der Verdampferabschnitt (11) höherer Kälteleistung mit dem jeweils anderen Verdampfer abschnitt (17, 22) über einen mit Kältemittelkanälen (15, 25) versehenen Verbindungssteg (18, 23) strömungstechnisch verbunden ist.

6. Verdampfer nach einem der Ansprüche 1 bis 5, **dadurch gekennzeichnet,** daß die Verdampferabschnitte (17, 22) geringerer Kälteleistung ihre Einspritzstelle (20, 26) im wesentlichen in der Mitte an der vom Verdampferabschnitt (11) höherer Kälteleistung abgewandten Verdampferabschnittsseite aufweisen.

7. Verdampfer nach Anspruch 6, **dadurch gekennzeichnet,** daß die beiden Verdampferabschnitte (17, 22) geringerer Kälteleistung zueinander durch einen zwischen ihren benachbarten Abschnittsseiten vorgesehenen Haltesteg (28) fixiert sind.

## Claims

1. Evaporator, especially for compressor-operated domestic appliances, with at least two evaporator sections (11, 17, 22), which serve as heat exchange surfaces, of different cooling performance, to which the refrigerant conveyed by a compressor is fed by way of injection points (16, 20, 26) and which are connected into a continuous sheet metal plate, characterised in that each of the evaporator sections (11, 17, 22) is equipped at its heat exchange surface with an injection point (16, 20, 26) for the refrigerant and that the evaporator sections (11, 17, 22) within the sheet metal plate are thermally decoupled from one another as far as possible.

2. Evaporator according to claim 1, characterised in that three evaporator sections (11, 17, 22) are provided, of which one has a higher cooling performance than the other two and is connected in series to each of the other evaporator sections (17, 22) downstream thereof.

3. Evaporator according to claim 1 or 2, characterised in that the evaporator sections (11, 17, 22) are thermally decoupled by cutouts (19, 27) in the sheet metal plate between the individual evaporator sections (11, 17, 22).

4. Evaporator according to one of claims 1 to 3, characterised in that each of the evaporator sections (17, 22) of lower cooling performance has its injection point at the heat exchange surface (20, 26) in the vicinity of its evaporator section side remote from the evaporator section (11) of higher cooling performance.

5. Evaporator according to one of claims 1 to 4, characterised in that the evaporator section (11) of higher cooling performance is connected in terms of flow with the respective other evaporator section (17, 22) by way of a connecting web (18, 23) provided with refrigerant channels (15, 25).

6. Evaporator according to one of claims 1 to 5, characterised in that the evaporator sections (17, 22) of lower cooling performance have their injection points (20, 26) substantially in the centre of the evaporator section side remote from the evaporator section (11) of higher cooling performance.

7. Evaporator according to claim 6, characterised in that the two evaporator sections (17, 22) of lower cooling performance are fixed relative to one another by a holding web (28) provided between their adjacent section sides.

## Revendications

1. Evaporateur, en particulier pour réfrigérateur ménager à compresseur, comprenant au moins deux parties d'évaporateur (11, 17, 22) dont les puissances frigorifiques sont différentes, qui servent de surfaces d'échange de chaleur, auxquelles le fluide frigorifique refoulé par un compresseur est apporté par des emplacements d'injection (16, 20, 26) et qui sont rassemblées en une plaque de tôle continue, caractérisé en ce que chacune des parties (11, 17, 22) de l'évaporateur est dotée sur sa surface d'échange de chaleur d'un emplacement d'injection (16, 20, 26) du fluide frigorifique, et en ce que les parties (11, 17, 22) de l'évaporateur sont très largement découplées thermiquement l'une de l'autre à l'intérieur de la plaque de tôle.

2. Evaporateur selon la revendication 1, caractérisé en ce que trois parties (11, 17, 22) d'évaporateur sont prévues, dont l'une présente une plus forte puissance frigorifique que les deux autres et est raccordée dans un circuit série en aval de chacune des autres parties (17, 22) de l'évaporateur.

3. Evaporateur selon l'une des revendications 1 ou 2, caractérisé en ce que les parties (11, 17, 22) de l'évaporateur sont découplées thermiquement par des évidements (19, 27) ménagés dans la plaque de tôle entre les parties (11, 17, 22) individuelles de l'évaporateur.

4. Evaporateur selon l'une des revendications 1 à 3, caractérisé en ce que chacune des parties (17, 22) de plus faible puissance frigorifique de l'évaporateur présente son emplacement d'injection sur la surface (20, 26) d'échange de chaleur au voisinage de son côté qui n'est pas tourné vers la partie (11) de plus grande puissance frigorifique de l'évaporateur.

5. Evaporateur selon l'une des revendications 1 à 4, caractérisé en ce que la partie (11) de plus grande puissance frigorifique de l'évaporateur est reliée à écoulement à chacune des autres parties (17, 22) de l'évaporateur par une traverse de liaison (18, 23) dotée de canaux (15, 25) à fluide frigorifique.

6. Evaporateur selon l'une des revendications 1 à 5, caractérisé en ce que les parties (17, 22) de plus faible puissance frigorifique de l'évaporateur présentent leur emplacement d'injection (20, 26) essentiellement au milieu, sur le côté de la partie d'évaporateur qui n'est pas tourné vers la partie (11) de plus grande puissance frigorifique de l'évaporateur.

7. Evaporateur selon la revendication 6, caractérisé en ce que les deux parties (17, 22) de plus faible puissance frigorifique de l'évaporateur sont fixées l'une à l'autre par une traverse de maintien (28) prévue entre leurs côtés voisins.
